# FASCICULE DE BREVET EUROPEEN

(11) **EP 3 996 546 B1**
(45) Date de publication et mention de la délivrance du brevet: **04.09.2024**
(21) Numéro de dépôt: 20737211.1
(22) Date de dépôt: 13.07.2020
(51) Int. Cl.: A45F 3/08, A45F 3/14, A45C 13/30

(54) **DISPOSITIF D'AIDE AU PORTAGE DORSAL D'UN SAC DE TYPE SAC À DOS OU CARTABLE**
VORRICHTUNG ZUR UNTERSTÜTZUNG DES DORSALEN TRAGENS EINES RUCKSACKS VOM TASCHEN- ODER MAPPENTYP
DEVICE FOR ASSISTING THE DORSAL CARRYING OF A BAG OF THE BACKPACK OR SATCHEL TYPE

(30) Priorité: 11.07.2019 FR 1907808
(43) Date de publication de la demande: 18.05.2022
(73) Titulaire: Kirszbaum, Guillaume Gregory Sebastien, 75017 Paris (FR); Kirszbaum, Alexandre, 75010 Paris (FR)
(72) Inventeur: Kirszbaum, Guillaume Gregory Sebastien, 75017 Paris (FR); Kirszbaum, Alexandre, 75010 Paris (FR)
(74) Mandataire: Ipside
(86) Numéro de dépôt international: PCT/EP2020/069773
(87) Numéro de publication internationale: WO 2021/005244

(56) Documents cités:
- US-A- 5 205 448
- US-A1- 2007 246 493
- US-A1- 2013 199 457
- US-A1- 2016 338 474
- US-B1- 6 179 187

## Description

### DOMAINE TECHNIQUE DE L'INVENTION

Le domaine de l'invention est celui de la bagagerie.

Plus précisément, l'invention concerne un dispositif d'aide au portage dorsal d'un sac de type sac à dos ou cartable.

L'invention trouve notamment des applications pour aider un individu tel qu'un enfant ou un adolescent à porter sur son dos un sac qui pèse un poids important, supérieur à la recommandation usuelle fixant le poids maximum d'un sac à 10 % du poids de tels individus.

### ÉTAT DE LA TECHNIQUE

Le port d'un sac lourd de manière régulière peut s'avérer fastidieux, voire délicat en période de croissance d'un individu.

Le surpoids des sacs scolaires qui pèse souvent 20 % de l'enfant ou de l'adolescent qui le porte entre un domicile et un établissement scolaire est d'ailleurs un véritable problème de santé publique. Le port de tels sacs peut en effet notamment occasionner des déformations au niveau du squelette, des compressions respiratoires, voire des scolioses ou des lombalgies.

Afin de remédier à ceci, il est connu de l'art antérieur des techniques permettant d'aider le portage d'un sac de type sac à dos ou cartable.

Il existe ainsi des techniques pour faire rouler le sac qui n'est alors plus porté mais tiré.

Toutefois, ces techniques ne sont guère satisfaisantes. Outre le bruit engendré par le roulement de tel sac, ces techniques présentent l'inconvénient d'entrainer des déséquilibres au niveau de la colonne vertébrale. En effet de tels sacs sont tirés avec un bras qui est tendu vers l'arrière. De tels sacs sont également soulevés régulièrement afin de monter une marche voire un escalier, ce qui n'est guère pratique et peut entraîner des traumatismes au niveau d'une épaule.

Il convient d'ailleurs de souligner que ce type de sac à roulettes a été prohibé par certains établissements scolaires qui recommandent à leurs élèves d'utiliser un sac se portant dorsalement.

Pour aider le portage dorsal d'un sac, il a notamment été développé des armatures rigides pouvant être portées par un individu sur son dos. Ces armatures sont configurées pour soulager une partie du poids d'un sac à dos qui vient reposer sur une plateforme inclinée de l'armature.

Toutefois, ces armatures sont encombrantes voire peu esthétiques, rendant leur usage difficile dans un environnement scolaire.

Afin de réduire l'encombrement de telles techniques, il existe des ceintures comportant une plateforme formant une butée sur laquelle vient reposer le sac à dos.

Toutefois, ces ceintures présentent l'inconvénient de ne pas maintenir le sac lors des mouvements de l'individu qui peut ainsi être déséquilibré si le sac glisse de la plateforme.

Aucun des systèmes actuels ne permet de répondre simultanément à tous les besoins requis, à savoir de proposer une technique d'aide au portage d'un sac dorsal de type sac à dos ou cartable qui soit amovible et compactable afin de pouvoir être rangé facilement, pratique à utiliser en milieu scolaire, c'est-à-dire sans entraver l'usage habituel d'un tel sac, et qui permette de soulager efficacement les épaules d'un porteur d'un tel sac en maintenant le sac sensiblement parallèle au dos du porteur. Le document US 6 179 187 B1 décrit une sangle de portage selon le préambule de la revendication 1.

### EXPOSÉ DE L'INVENTION

La présente invention vise à remédier à tout ou partie des inconvénients de l'état de la technique cités ci-dessus.

À cet effet, l'invention vise, un dispositif d'aide au portage dorsal d'un sac de type sac à dos ou cartable par un individu, ledit sac comportant une paire de bretelles.

Il convient de souligner que lors du portage dorsal d'un tel sac par l'individu, chaque bretelle prend appui sur une épaule distincte de l'individu. Le sac est alors généralement orienté selon un axe parallèle au dos de l'individu. Cet axe est sensiblement vertical lorsque l'individu se tient droit. Cet axe sera appelé par la suite axe de portage.

Généralement, le sac est sensiblement symétrique par rapport à un plan médian situé entre les deux bretelles. L'invention est définie par les caractéristiques de la revendication 1.

Selon l'invention, le dispositif d'aide au portage dorsal comprend :
- une sangle de portage dudit sac, ladite sangle étant destinée à enserrer une partie du sac et les hanches dudit individu; et
- un moyen de maintien amovible de la sangle de portage audit sac.

Ainsi, les épaules de l'individu portant le sac sont soulagées car le poids du sac est repris au moins en partie par la sangle de portage qui enserre généralement les hanches de l'individu en plaquant le sac dans le bas du dos de l'individu.

La sangle de portage, qui courre généralement dans la partie basse du sac en regard du bas du dos au moment du portage, permet de dériver tout ou partie de la charge des épaules vers les régions lombaires et abdominale de l'individu portant le sac avec le dispositif d'aide au portage.

Il convient de souligner que le dispositif d'aide au portage n'est pas fixé de manière permanente au sac comme cela pourrait être le cas d'une sangle ventrale d'un sac de randonnée, mais de manière amovible afin de pouvoir être rangé lorsqu'il n'est plus utilisé, réduisant ainsi l'encombrement global du sac.

En outre, le dispositif d'aide au portage étant amovible peut être facilement installé sur un autre sac.

De plus, la sangle de portage entourant le sac et plaquant le bas du sac contre le bas du dos, un effet d'arc-boutement est obtenu, plaquant le sac plus fermement contre le dos que ne le fait une sangle ventrale intégrée audit sac.

Dans des modes de réalisation particuliers de l'invention, le moyen de maintien de la sangle de portage audit sac comprend :
- une sangle de maintien comportant deux brins accrochés chacun à la sangle de portage à équidistance d'un point sensiblement médian de la sangle de portage, chaque partie de la sangle de maintien comprenant un moyen complémentaire de fermeture ;
- un moyen de réglage de la longueur d'au moins une des parties de la sangle de maintien.

Dans des modes de réalisation particuliers de l'invention, le moyen de réglage de la longueur d'une des parties de la sangle de maintien est élastique.

Dans des modes de réalisation particuliers de l'invention, le dispositif comprend également un moyen de stabilisation de l'inclinaison du sac par rapport au dos d'un individu portant ledit sac avec ledit dispositif d'aide au portage dorsal.

Ainsi, le sac est stabilisé en inclinaison par rapport au dos de l'individu, ce qui permet de le maintenir lors des mouvements effectués par l'individu qui peut marcher ou courir sans gêne particulière. En outre, cette meilleure stabilité permet d'éviter à l'individu d'être déséquilibré en arrière par un basculement du sac à l'opposé du dos de l'individu.

Dans des modes de réalisation particuliers de l'invention, le moyen de stabilisation de l'inclinaison du sac est une section centrale de la sangle de portage qui présente une largeur supérieure à celle des autres sections de la sangle de portage.

Dans des modes de réalisation particuliers de l'invention, le moyen de stabilisation de l'inclinaison du sac est une sangle, dite sangle de stabilisation, fixée à chacune de ses extrémités en des points de la sangle de portage, dits points de fixation, la sangle de stabilisation étant sensiblement de la même longueur que la portion centrale de la sangle de portage, ladite portion centrale étant comprise entre lesdits points de fixation.

La sangle de stabilisation permet de dédoubler la sangle de portage, augmentant ainsi les points de maintien du sac. La sangle de stabilisation serre généralement le sac dans une zone plus haute que la sangle de portage qui soutient la partie basse du sac lorsque le sac est porté naturellement par l'individu.

Dans des modes de réalisation particuliers de l'invention, l'angle entre la portion centrale de la sangle de portage et la sangle de stabilisation est compris entre 10 et 60 degrés.

Dans des modes de réalisation particuliers de l'invention, la largeur de la sangle de portage est supérieure ou égale à la largeur de la sangle de stabilisation, la largeur de la sangle de maintien étant inférieure à la largeur de la sangle de stabilisation.

Dans des modes de réalisation particuliers de l'invention, la sangle de portage comprend des moyens de fermeture rapide et de réglage en longueur de la sangle de portage.

Avantageusement, la sangle de portage comprend une boucle de fermeture et deux boucles de réglages, situées de part et d'autre de la boucle de fermeture.

Ainsi, avec deux boucles de réglages, il est possible de serrer la sangle de portage de manière symétrique, notamment pour éviter de déstabiliser la position du dispositif par rapport au sac lors d'une action de serrage de la sangle de portage autour des hanches de l'individu.

Dans des modes de réalisation particuliers de l'invention, la portion centrale de la sangle de portage forme un angle compris entre 10 et 60 degrés avec le reste de la sangle de portage.

Dans des modes de réalisation particuliers de l'invention, la sangle de portage est en fibre de polypropylène haute densité.

Dans des modes de réalisation particuliers de l'invention, la sangle de portage comprend au moins deux coussinets dit latéraux aptes à être plaqués sur les hanches de l'individu portant le sac.

Dans des modes de réalisation particuliers de l'invention, la sangle de maintien comprend au moins un coussinet dit dorsal apte à être plaqué sur le bas du dos de l'individu portant le sac.

L'invention vise également un procédé d'installation d'un dispositif d'aide au portage selon l'un quelconque des modes de réalisation précédents, sur un sac comprenant une paire de bretelles permettant un portage dorsal du sac par un individu selon un axe dit de portage, chaque bretelle étant fixée au sac de part et d'autre de l'axe de portage.

Un tel procédé d'installation comprend des étapes de :
- fermeture de la sangle de maintien en enserrant une partie du sac avec la partie centrale de la sangle de portage ;
- positionnement du sac sur le dos de l'individu en enfilant les bretelles dudit sac ;
- fermeture de la sangle de portage enserrant sensiblement les hanches de l'individu.

Ainsi, l'individu portant le sac sur son dos est soulagé par le dispositif d'aide au portage dorsal qui dérive une partie du poids de ses épaules vers les régions lombaires et abdominales.

La sangle de maintien, lorsqu'elle est fermée, forme avec une partie centrale de la sangle de portage une boucle venant enserrer la partie du sac, généralement située à l'opposée d'une poignée permettant de porter le sac à la main. Cette partie du sac correspond à une partie basse du sac lorsqu'il est porté selon l'axe de portage.

Préférentiellement, la sangle de portage enserre sensiblement les hanches et l'abdomen de l'individu, un moyen de fermeture de la sangle de portage étant situé au niveau de l'abdomen de l'individu.

Dans des modes de mise en oeuvre particulier, le procédé comprend également préalablement à l'étape de positionnement du sac sur le dos, une étape de positionnement d'un moyen de stabilisation du dispositif de portage dans une partie médiane du sac.

Cette partie médiane est généralement située entre la partie haute du sac où est fixée la poignée et la partie basse du sac qui est enserrée par la sangle de portage.

### BRÈVE DESCRIPTION DES FIGURES

D'autres avantages, buts et caractéristiques particulières de la présente invention ressortiront de la description non limitative qui suit d'au moins un mode de réalisation particulier des dispositifs et procédés objets de la présente invention, en regard des dessins annexés, dans lesquels :
- la figure 1 est une vue schématique d'un dispositif d'aide au portage dorsal selon un mode de réalisation de l'invention ;
- la figure 2 est une vue en perspective d'un sac sur lequel est installé le dispositif d'aide au portage dorsal de la figure 1 ;
- la figure 3 est une vue en perspective d'un sac sur lequel est installé une variante de réalisation du dispositif d'aide au portage dorsal précédent ;
- la figure 4 est une vue schématique d'une autre variante de réalisation du dispositif d'aide au portage dorsal comprenant deux coussinets latéraux et un coussinet dorsal.
- la figure 5 est une vue schématique d'un dispositif d'aide au portage dorsal selon un autre mode de réalisation de l'invention.

### DESCRIPTION DÉTAILLÉE DE L'INVENTION

On note, dès à présent, que les figures ne sont pas à l'échelle.

### Exemple d'un mode de réalisation particulier

La figure 1 est une vue schématique d'un dispositif 100 d'aide au portage dorsal selon l'invention.

Le dispositif 100 d'aide au portage comprend une sangle 110 de portage, une sangle 120 de maintien de la sangle 110 de portage à un sac, et une sangle 130 de stabilisation. Les trois sangles 110, 120 et 130 sont dans le présent exemple non limitatif de l'invention en fibre de polypropylène haute densité.

La sangle 120 comprend deux brins 122 accrochés chacun à une de leur extrémité à la sangle 110 de portage en un point 121 situé à équidistance d'un point 140 sensiblement médian de la sangle 110 de portage. En d'autres termes, la sangle 110 de portage est sensiblement symétrique selon un plan médian. L'accrochage des brins 122 à la sangle 110 de portage est ici effectué par couture mais peut être réalisé par tout autre moyens connus de l'homme du métier.

Afin de pouvoir installer aisément le dispositif 100 d'aide au portage sur le sac, la sangle 120 de maintien comporte un moyen d'ouverture et de fermeture de la sangle 120 de maintien qui comprend ici une boucle 125 de fermeture, comportant deux éléments complémentaires. Le moyen d'ouverture et de fermeture de la sangle 120 de maintien peut également comprendre des clips ou un fermoir.

La sangle 130 de stabilisation est quant à elle fixée par couture à chacune de ses extrémités en des points 150 de la sangle 110 de portage. Les points 150 sont de part et d'autre du point 140 médian, à équidistance du point 140 médian. Généralement, les points 121 de fixation des brins 122 de la sangle 120 de maintien sont compris entre les points 150 de fixation de la sangle 130 de stabilisation à la sangle 110 de portage et le point médian 140. Toutefois, les points 121 et 150 peuvent être avantageusement confondus afin de réduire le nombre de couture réalisé.

Dans des variantes de ce mode de réalisation particulier de l'invention, les points 150 sont compris entre les points 121 et le point médian 140 pour réduire la part des sangles en contact avec l'individu lors du portage dorsal du sac.

La figure 2 est une vue en perspective du sac 200 sur lequel est installé le dispositif 100 d'aide au portage. Le sac 200 est dans le présent exemple non limitatif de l'invention un sac à dos utilisé classiquement par les élèves à partir de dix ou onze ans. Le sac 200 comprend une grande poche 201 dans laquelle les élèves insèrent généralement les livres et cahiers qu'ils sont amenés à transporter entre leur établissement scolaire et leur domicile. Le sac 200 comprend également une petite poche 202 à l'opposé du dos 203 du sac 200 afin de transporter des affaires de petites tailles, comme par exemple des clés ou des crayons.

Afin d'être porté sur le dos d'un individu et notamment celui d'un élève, le sac 200 comprend une paire de bretelles 210. Chaque bretelle 210 est fixée au sac 200 sensiblement symétriquement par rapport à un plan médian correspondant sensiblement à un plan de symétrie du sac 200. Une poignée 211 permettant de porter le sac 200 à la main est généralement cousue dans la partie haute du sac 200, sensiblement au centre et dans le plan médian. Chaque bretelle 210 cousue de part et d'autre de la poignée 211 vient reposer sur une épaule distincte de l'individu lorsque ce dernier porte le sac 200 sur son dos. Le sac 200 est ainsi orienté selon un axe de portage 270 qui est sensiblement vertical au moment du portage. Il convient de souligner que l'axe de portage 270 est sensiblement confondu avec ledit plan de symétrie du sac 200.

Lors de l'installation du dispositif 100 d'aide au portage sur le sac 200, la sangle 110 de portage courre dans la partie basse du sac 200 selon l'axe de portage 270 à proximité du fond 205 du sac 200 à proximité de la petite poche 202. La sangle 130 de stabilisation courre quant à elle dans la partie médiane du sac, à proximité d'une ouverture 203 de la petite poche 202, laissant ainsi l'accès libre à la petite poche 202.

Afin de maintenir le dispositif 100 d'aide au portage au sac 200 en position, la sangle 120 de maintien est avantageusement insérée à l'intérieur de l'ouverture 215 délimitée par chaque bretelle 210 puis fermée à l'aide de la boucle 125 de fermeture. Les bretelles 210 sont ainsi libres en mouvement.

La sangle 120 de maintien est avantageusement élastique dans le présent exemple non limitatif de l'invention. La sangle 120 de maintien une fois fermée, forme ainsi avec la partie médiane de la sangle 110 de portage une boucle dont la circonférence est plus petite que la circonférence du sac 200. L'élasticité de la sangle 120 permet ainsi d'offrir un degré de liberté en longueur à la sangle 120 tout en conférant une force de rappel plaquant la sangle 120 de maintien et la partie médiane de la sangle 110 de portage au sac 200.

Dans des variantes de ce mode de réalisation particulier de l'invention, la sangle 120 de maintien comprend une boucle de réglage en longueur en complément de l'élasticité de la sangle 120 de maintien. Une telle boucle de réglage en longueur peut également permettre à une sangle 120 de maintien non élastique d'être serrée afin de plaquer la sangle 120 de maintien au sac 200.

Ainsi, que la sangle 120 de maintien soit élastique et/ou munie d'une boucle de réglage en longueur, le dispositif 100 s'adapte à différent type de sac à dos. Généralement, le dispositif 100 peut être utilisé sur des sacs à dos dont le périmètre est compris entre quarante et deux cents centimètres.

Lorsque le dispositif 100 d'aide au portage est installé sur le sac 200, le sac 200 peut être porté par l'individu qui enfile chacun de ses bras dans une ouverture 215 d'une bretelle 210 distincte.

Lorsque le sac 200 est positionné sur le dos de l'individu avec chaque bretelle 210 reposant sur une épaule distincte de l'individu, la sangle 110 de portage peut être ajustée au tour de hanche de l'individu grâce à une boucle de réglage en longueur 250 installée sur la sangle 110 de portage. L'individu peut ensuite fermer la sangle 110 de portage grâce à deux pièces complémentaires 260 d'une boucle de fermeture de la sangle 110 de portage, se trouvant sensiblement au niveau de l'abdomen de l'individu.

L'individu peut alors bénéficier de l'aide au portage du dispositif 100 qui dérive une partie du poids du sac des épaules vers les régions lombaires et abdominales de l'individu, et notamment vers le bassin de l'individu. Les épaules de l'individu sont ainsi soulagées.

Dans des variantes de ce mode de réalisation particulier, illustrée en figure 3, la sangle 110 de portage comprend deux boucles 250 de réglage en longueur située chacune à proximité d'une pièce complémentaire 260 distincte de la boucle de fermeture. Ainsi, l'utilisateur peut ajuster la longueur de la sangle 110 de portage de manière symétrique sans risquer de déstabiliser la position relative du dispositif 100 d'aide au portage par rapport au sac 200.

Il convient de souligner que les bretelles 210 du sac 200 comprennent généralement une boucle 216 de réglage en longueur. L'individu portant sur son dos le sac 200 sur lequel est installé le dispositif 100 d'aide au portage peut ajuster la quantité de charge déviée des épaules vers les régions lombaires et abdominales en serrant plus ou moins les bretelles 215 par l'intermédiaire des boucles 216 de réglage en longueur. Il est ainsi possible de faire reposer toute la charge du sac 200 sur les régions lombaires et abdominales en desserrant les boucles 216 de réglage en longueur, ce qui induit une augmentation de la longueur de chaque bretelle 215. Inversement, lorsque les boucles 216 de réglage en longueur sont serrées, équivalent à réduire la longueur de chaque bretelle 215, la charge portée par les épaules de l'individu augmente.

Par ailleurs, la sangle 130 de stabilisation permet de maintenir le sac sensiblement parallèle au dos de l'individu, en empêchant le sac 200 de basculer en arrière lorsque l'individu effectue des mouvements. L'individu peut ainsi marcher ou courir sans risque tout en portant le sac 200 avec le dispositif 100 d'aide au portage dorsal.

La sangle 130 de stabilisation peut être avantageusement réglable en longueur, à l'aide par exemple d'une boucle de serrage, située par exemple à la jonction entre la sangle 130 de stabilisation et la sangle 110 de portage. De cette manière, la sangle 130 de stabilisation peut être adaptée à différent sacs à dos, présentant des formes variées et nécessitant donc une adaptabilité de la sangle 130 de stabilisation.

Il convient de souligner que les points 150 de couture de la sangle 110 de portage sont dans le présent exemple non limitatif de l'invention éloignés des points 121 améliorant ainsi la stabilisation du sac en réduisant l'angle 280 formée entre la sangle 110 et la sangle 130. L'angle 280 est ici de l'ordre de 20°.

Il convient de souligner que lorsque le dispositif 100 d'aide au portage est retiré du sac 200, le dispositif 100 d'aide au portage est compactable dans une poche dont les dimensions sont de l'ordre de 10 x 6 cm. Le dispositif 100 d'aide au portage peut alors se ranger aisément dans la petite poche 202 du sac 200.

Le dispositif 100 d'aide au portage peut également être accroché à la poignée 211 du sac 200 en passant par exemple une partie de la sangle 110 de portage, préalablement ouverte, à l'intérieur d'une ouverture 212 délimitée par la poignée 211 qui ici formée par une sangle, puis en fermant la sangle 110 de portage par l'intermédiaire des pièces complémentaires 260.

De manière optionnelle, la sangle 110 de portage peut comprendre des coussinets latéraux 310, représentés sur la figure 4, venant se positionner au niveau des hanches afin de contribuer au confort du portage du sac 200.

Dans des variantes, de tels coussinets peuvent également être maintenus au niveau du dos de l'individu par la sangle 120 de maintien. Il convient de souligner que lorsqu'un coussinet est installé sur la sangle 120 de maintien, ce coussinet, de type dorsal ou lombaire, peut reposer sur le coccyx, contribuant ainsi à aider au portage du sac 200.

Ainsi, de manière optionnelle, la sangle 120 de maintien comprend au moins un coussinet 320 dorsal ou lombaire, représenté sur la figure 4, venant se positionner sur les lombaires et plus largement le bas du dos de l'individu portant le sac, afin d'amortir les chocs du sac contre le dos, ainsi que d'éviter les frottements du sac contre le dos.

Un tel coussinet 320 dorsal ou lombaire est préférentiellement gonflable, de manière à limiter l'encombrement lorsque le coussinet lombaire n'est pas utilisé. Dans un état gonflé, le coussinet 320 lombaire présente une épaisseur comprise entre 2 à 4 centimètres, correspondant à la distance séparant le sac du dos de l'individu portant le sac dans cet état gonflé.

Ainsi, le coussinet 320 lombaire permet également une meilleure circulation de l'air comparée à une sangle 120 de maintien sans coussinet lombaire.

De manière à améliorer la circulation de l'air entre le sac et le dos de l'individu portant le sac, le coussinet 320 lombaire peut être structuré. Une telle structure se présente par exemple en une succession de reliefs ou créneaux.

Il est prévu que le coussinet 320 lombaire puisse être solidarisé à la sangle 120 de maintien soit de manière permanente, soit de manière amovible, en étant par exemple glissé sur la sangle 120 de maintien à l'aide de passants.

### Autre exemple de mode de réalisation

La figure 5 est une vue schématique d'un dispositif 400 d'aide au portage dorsal selon l'invention.

Dans le présent exemple non limitatif de l'invention, le dispositif 400 d'aide au portage dorsal comprend une sangle 410 de portage destiné à venir enserrer une partie d'un sac comportant une paire de bretelles (non représenté sur la figure 5), et une sangle 420 de maintien de la sangle 410 de portage au sac.

La sangle 410 de portage comprend ici avantageusement une section centrale 430 permettant de stabiliser le sac lors du portage dorsal. La section centrale 430 présente une largeur plus importante que le reste de la sangle 410 de portage.

Dans des variantes de ce mode de réalisation particulier de l'invention, la largeur de la sangle 410 de portage est constante tout le long de la sangle, réduisant ainsi la stabilisation du sac porté.

La sangle 410 comprend également des moyens 450 d'ouverture et de fermeture afin de pouvoir enserrer la sangle 410 autour de la taille ou des hanches d'un individu.

La sangle 420 de maintien comprend deux brins 422 comportant chacun à une de leur extrémité des pièces 425 complémentaires permettant une ouverture et une fermeture rapide de la sangle 420, et une boucle 426 de réglage en longueur afin d'ajuster la taille de la sangle 420 aux dimensions du sac.

Lorsque le dispositif 400 d'aide au portage est installé sur le sac lui-même porté par un individu, le port du sac est stabilisé grâce à la section centrale 430 de la sangle 410 de portage qui est plus large que le reste de la sangle 410.

## Revendications

1. Dispositif (100 ; 400) d'aide au portage dorsal d'un sac de type sac à dos ou cartable par un individu, ledit sac comportant une paire de bretelles, le dispositif d'aide au portage dorsal comprenant :
- une sangle (110 ; 410) de portage dudit sac, ladite sangle étant destinée à enserrer une partie du sac et les hanches dudit individu ;
**caractérisé en ce que** le dispositif d'aide au portage dorsal comprend en outre :
- un moyen (120 ; 420) de maintien amovible de la sangle de portage audit sac, comprenant une sangle (120 ; 420) de maintien de la sangle (110 ; 410) de portage audit sac, qui comporte un moyen d'ouverture et de fermeture (125 ; 425) de ladite sangle (120 ; 420) de maintien,
la sangle (120 ; 420) de maintien, lorsqu'elle est fermée, formant avec une partie centrale de la sangle (110 ; 410) de portage une boucle destinée à enserrer une partie basse dudit sac lorsqu'il est porté selon un axe de portage.

2. Dispositif d'aide au portage selon la revendication 1, dans lequel le moyen de maintien de la sangle de portage audit sac comprend en outre un moyen (426) de réglage de la longueur d'au moins une des parties de la sangle de maintien ;
et dans lequel la sangle (120 ; 420) de maintien comporte deux brins (122 ; 422) accrochés chacun à la sangle de portage à équidistance d'un point (140) sensiblement médian de la sangle de portage, chaque brin de la sangle de maintien comprenant un moyen (125 ; 425) complémentaire de fermeture

3. Dispositif d'aide au portage selon la revendication 2, dans lequel le moyen de réglage de la longueur d'une des demi-sangles est élastique.

4. Dispositif d'aide au portage selon l'une quelconque des revendications 1 à 3, comprenant également un moyen de stabilisation de l'inclinaison du sac qui est une section (430) centrale de la sangle de portage qui présente une largeur supérieure à celle des autres sections de la sangle de portage.

5. Dispositif d'aide au portage selon l'une quelconque des revendications 1 à 3, comprenant également un moyen de stabilisation de l'inclinaison du sac qui est une sangle (130), dite sangle de stabilisation, fixée à chacune de ses extrémités en des points de la sangle de portage, dits points de fixation, la sangle de stabilisation étant sensiblement de la même longueur qu'une portion centrale de la sangle de portage, ladite portion centrale étant comprise entre lesdits points de fixation.

6. Dispositif d'aide au portage selon la revendication 5, dans lequel l'angle entre la portion centrale de la sangle de portage et la sangle de stabilisation est compris entre 10 et 60 degrés.

7. Dispositif d'aide au portage selon l'une quelconque des revendications 5 à 6, dans lequel la largeur de la sangle de portage est supérieure ou égale à la largeur de la sangle de stabilisation, la largeur de la sangle de maintien étant inférieure à la largeur de la sangle de stabilisation

8. Dispositif d'aide au portage selon l'une quelconque des revendications 1 à 7, dans lequel la sangle de portage comprend des moyens de fermeture rapide et de réglage en longueur de la sangle de portage.

9. Dispositif d'aide au portage selon l'une quelconque des revendications 1 à 8, la sangle de portage comprend une boucle de fermeture et deux boucles de réglages, situées de part et d'autre de la boucle de fermeture.

10. Dispositif d'aide au portage selon l'une quelconque des revendications 1 à 9, dans lequel la sangle de portage est en fibre de polypropylène haute densité.

11. Dispositif d'aide au portage selon l'une quelconque des revendications 1 à 10, dans lequel la sangle de portage comprend au moins deux coussinets dit latéraux aptes à être plaqués sur les hanches de l'individu portant le sac.

12. Dispositif d'aide au portage selon l'une quelconque des revendications 1 à 11, dans lequel la sangle de maintien comprend au moins un coussinet dit dorsal apte à être plaqué sur le bas du dos de l'individu portant le sac.

13. Procédé d'installation d'un dispositif d'aide au portage selon l'une quelconque des revendications 1 à 12 sur un sac comprenant une paire de bretelles permettant un portage dorsal du sac par un individu, chaque bretelle étant fixée au sac de part et d'autre d'un plan médian dudit sac, comprenant des étapes de :
- fermeture de la sangle de maintien en enserrant une partie du sac avec la partie centrale de la sangle de portage ;
- positionnement du sac sur le dos de l'individu en enfilant les bretelles dudit sac ;
- fermeture de la sangle de portage enserrant sensiblement les hanches de l'individu.

## Patentansprüche

1. Tragehilfevorrichtung (100; 400) für das Tragens einer Tasche vom Typ Rucksack oder Schulranzen durch eine Person auf dem Rücken, wobei die Tasche ein Paar Schulterriemen enthält, wobei die Tragehilfevorrichtung für das Tragen auf dem Rücken Folgendes umfasst:
- einen Tragegurt (110; 410) zum Tragen der Tasche, wobei der Gurt dazu bestimmt ist, einen Teil der Tasche und die Hüften der Person zu umschließen;
**dadurch gekennzeichnet, dass** die Tragehilfevorrichtung für das Tragen auf dem Rücken ferner Folgendes umfasst:
- Mittel (120; 420) zum abnehmbaren Halten des Tragegurts an der Tasche, die einen Gurt (120; 420) zum Halten des Gurts (110; 410) zum Tragen der Tasche umfassen, der Mittel (125; 425) zum Öffnen und Schließen des Haltegurts (120; 420) umfasst,
wobei der Haltegurt (120; 420), wenn er geschlossen ist, mit einem mittleren Teil des Tragegurts (110; 410) eine Schlaufe bildet, die dazu bestimmt ist, einen unteren Teil der Tasche zu umschließen, wenn sie entlang einer Trageachse getragen wird.

2. Tragehilfevorrichtung nach Anspruch 1, wobei die Mittel zum Halten des Tragegurts an der Tasche ferner Mittel (426) zum Einstellen der Länge von mindestens einem der Teile des Haltegurts umfassen;
und wobei der Haltegurt (120; 420) zwei Stränge (122; 422) umfasst, die jeweils im gleichen Abstand von einem Punkt (140) im Wesentlichen in der Mitte des Tragetuchs an das Tragetuch gehakt sind, wobei jeder Strang des Tragegurts komplementäre Schließmittel (125; 425) umfasst.

3. Tragehilfevorrichtung nach Anspruch 2, wobei das Längeneinstellmittel eines der Halbgurte elastisch ist.

4. Tragehilfevorrichtung nach einem der Ansprüche 1 bis 3, die außerdem ein Mittel zur Stabilisierung der Neigung der Tasche umfasst, das ein mittlerer Abschnitt (430) des Tragegurts ist, der eine Breite aufweist, die größer ist als die der anderen Abschnitte des Tragegurts.

5. Tragehilfevorrichtung nach einem der Ansprüche 1 bis 3, die außerdem ein Mittel zur Stabilisierung der Neigung der Tasche umfasst, das ein Gurt (130), der sogenannte Stabilisierungsgurt, ist, der an jedem seiner Enden an Punkten des Tragegurts, den sogenannten Befestigungspunkten, befestigt ist, wobei der Stabilisierungsgurt im Wesentlichen die gleiche Länge wie ein mittlerer Abschnitt des Tragegurts hat, wobei der mittlere Abschnitt zwischen den Befestigungspunkten liegt.

6. Tragehilfevorrichtung nach Anspruch 5, wobei der Winkel zwischen dem mittleren Abschnitt des Tragegurts und dem Stabilisierungsgurt zwischen 10 und 60 Grad beträgt.

7. Tragehilfevorrichtung nach einem der Ansprüche 5 bis 6, wobei die Breite des Tragegurts größer oder gleich der Breite des Stabilisierungsgurts ist, wobei die Breite des Haltegurts kleiner ist als die Breite des Stabilisierungsgurts.

8. Tragehilfevorrichtung nach einem der Ansprüche 1 bis 7, wobei der Tragegurt Mittel zum schnellen Schließen und Einstellen der Länge des Tragegurts umfasst.

9. Tragehilfevorrichtung nach einem der Ansprüche 1 bis 8, wobei der Tragegurt eine Verschlussschnalle und zwei Einstellschnallen umfasst, die sich auf beiden Seiten der Verschlussschnalle befinden.

10. Tragehilfevorrichtung nach einem der Ansprüche 1 bis 9, wobei der Tragegurt aus hochdichten Polypropylenfasern besteht.

11. Tragehilfevorrichtung nach einem der Ansprüche 1 bis 10, wobei der Tragegurt mindestens zwei seitliche Polster umfasst, die dazu ausgelegt sind, auf den Hüften der Person, die die Tasche trägt, anzuliegen.

12. Tragehilfevorrichtung nach einem der Ansprüche 1 bis 11, wobei der Haltegurt mindestens ein Rückenpolster umfasst, das dazu ausgelegt ist, auf der Unterseite des Rückens der Person, die die Tasche trägt, anzuliegen.

13. Verfahren zum Anbringen einer Tragehilfevorrichtung nach einem der Ansprüche 1 bis 12 an einer Tasche, die ein Paar Schulterriemen umfasst, die das Tragen der Tasche auf dem Rücken durch eine Person ermöglichen, wobei jeder Schulterriemen auf beiden Seiten einer Mittelebene an der Tasche befestigt ist, umfassend die folgenden Schritte:
- Schließen des Haltegurts durch Umschließen eines Teils der Tasche mit dem mittleren Teil des Tragegurts;
- Positionieren der Tasche auf dem Rücken der Person durch Anlegen der Schulterriemen der Tasche;
- Schließen des Tragegurts, der die Hüfte der Person spürbar umschließt.

## Claims

1. A device (100; 400) for assisting the dorsal carrying of a backpack- or satchel-type bag by an individual, said bag including a pair of shoulder straps, the device for assisting the dorsal carrying comprising:
- a carry sling (110; 410) for carrying said bag, said sling being intended to clasp a portion of the bag and the hips of said individual;
**characterized in that** the device for assisting the dorsal carrying further comprises:
- a means (120; 420) for removable retention of the carry sling to said bag, comprising a retaining sling (120; 420) for retaining the carry sling (110; 410) to said bag, which comprises a means (125; 425) to open and close the retaining sling (120; 420),
the retaining sling (120; 420), when closed, forming together with a central portion of the carry sling (110; 410) a loop which is intended for clasping a lower portion of said bag when it is carried according to a carry axis.

2. The carry assist device according to claim 1, wherein the means for retaining the carry sling to said bag further comprises a means (426) for setting the length of at least one of the portions of the retaining sling;
and in which the retaining sling (120; 420) includes two strands (122; 422) each hooked to the carry sling equidistant from a point (140) substantially at the middle of the carry sling, each end of the retaining sling comprising a complementary closure means (125; 425).

3. The carry assist device according to claim 2, wherein the means for setting the length of one of the half-slings is elastic.

4. The carry assist device according to any one of claims 1 to 3, also comprising a means for stabilising the inclination of the bag which is a central section (430) of the carry sling which has a width larger than that of the other sections of the carry sling.

5. The carry assist device according to any one of claims 1 to 3, wherein the means for stabilising the inclination of the bag is a sling (130), called a stabilising sling, attached at each of its ends to points on the carry sling, called attach points, the stabilising sling having substantially the same length as a central portion of the carry sling, said central portion being comprised between said attach points.

6. The carry assist device according to claim 5, wherein the angle between the central portion of the carry sling and the stabilising sling is comprised between 10 and 60 degrees.

7. The carry assist device according to any one of claims 5 to 6, wherein the width of the carry sling is larger than or equal to the width of the stabilising sling, the width of the retaining sling being smaller than the width of the stabilising sling.

8. The carry assist device according to any one of claims 1 to 7, wherein the carry sling comprises means for quick closure and length setting of the carry sling.

9. The carry assist device according to any one of claims 1 to 8, the carry sling comprises a closure buckle and two setting buckles, located on either side of the closure buckle.

10. The carry assist device according to any one of claims 1 to 9, wherein the carry sling is made of high-density polypropylene fiber.

11. The carry assist device according to any one of claims 1 to 10, wherein the carry sling comprises at least two so-called lateral pads adapted to be pressed on the hips of the individual carrying the bag.

12. The carry assist device according to any one of claims 1 to 11, wherein the retaining sling comprises at least one so-called dorsal pad adapted to be pressed on the bottom of the back of the individual carrying the bag.

13. A method for installing a carry assist device according to any one of claims 1 to 12 on a bag comprising a pair of shoulder straps enabling the dorsal carrying of the bag by an individual, each shoulder strap being attached to the bag on either side of a midplane of said bag, comprising steps of:
- closure of the retaining sling by clasping a portion of the bag with the central portion of the carry sling;
- positioning of the bag on the back of the individual by putting on the shoulder straps of said bag;
- closure of the carry sling substantially clasping the hips of the individual.
